# FASCICULE DE BREVET EUROPEEN

(11) **EP 0 463 948 B1**
(45) Date de publication et mention de la délivrance du brevet: **08.03.1995**
(21) Numéro de dépôt: 91401691.0
(22) Date de dépôt: 21.06.1991
(51) Int. Cl.: G21F 9/30

(54) **Procédé de démantèlement d'une installation enterrée à risque de contamination et caisson d'intervention**
Verfahren zum Abbauen einer begrabenen Anlage mit Kontaminationsgefahr und Interventionskiste
Process for dismantling an underground installation with risk of contamination and intervention box

(30) Priorité: 25.06.1990 FR 9007948
(43) Date de publication de la demande: 02.01.1992
(73) Titulaire: COGEMA (COMPAGNIE GENERALE DES MATIERES NUCLEAIRES), F-78141 Velizy-Villacoublay Cédex (FR)
(72) Inventeur: Bodin, François, F-50120 Equeurdreville (FR); Saublet, Jean-Claude, F-94290 Villeneuve le Roi (FR)
(74) Mandataire: Poulin, Gérard

(56) Documents cités:
- EP-A- 0 123 598
- FR-A- 2 444 137
- FR-A- 2 626 923
- US-A- 4 410 802
- US-A- 4 813 313

## Description

L'invention concerne un procédé de démantèlement d'installations enterrées hors abri, à risque de contamination radioactive et éventuellement irradiantes, notamment des installations à extension linéaire telles que des conduites d'effluents désaffectées.

Dans le cadre d'une politique générale de protection contre les risques de contamination par radioactivité, il importe de procéder à l'élimination des déchets et autres installations susceptibles de contamination dès la mise hors-service de ces installations et de rendre disponibles à d'autres usages les zones occupées par ces dernières. En effet, même enfouies dans le sol, des canalisations pourraient à terme être détériorées et provoquer une dispersion de la contamination par infiltration et/ou ruissellement très difficile à contenir.

D'une façon générale, on entend par état de non-contamination ou de décontamination, l'état d'un matériau pour lequel sa radioactivité est inférieure à un seuil prédéterminé et donné par exemple par la réglementation en vigueur.

Le document US-A-4 813 313 décrit une installation permettant de démanteler la partie interne, contaminée par la radioactivité, d'une paroi servant auparavant de protection à un réacteur nucléaire. Cette installation comprend un pilier vertical dont l'extrémité haute est supportée par un portique reposant sur la surface supérieure de la paroi. Le pilier supporte des dispositifs aptes à découper la partie interne de la paroi et un dispositif de préhension apte à saisir les blocs de paroi préalablement découpés, pour les évacuer à l'extérieur.

Par ailleurs, le document EP-A-O 123 598 décrit une enceinte mobile conçue pour assurer le remplacement et le transport d'une pièce contaminée d'une installation nucléaire. A cet effet, l'enceinte mobile comprend un barillet rotatif à au moins deux alvéoles, aptes à recevoir respectivement la pièce contaminée et une pièce neuve.

L'invention propose un procédé de démantèlement qui répond aux exigences de rigueur et de confinement impératives à tout travail en zone potentiellement sujette à radioactivité. Plus exactement, l'invention propose un procédé de démantèlement d'une installation, à risque de contamination et éventuellement irradiante selon lequel le démantèlement est effectué par tronçon unitaire de l'installation, sous couvert d'un caisson d'intervention déplaçable placé au-dessus du tronçon à démanteler, caractérisé en ce que, l'installation étant enterrée hors abri, le tronçon à démanteler est, après mise en place du caisson, successivement :
- entouré d'une enveloppe de protection ;
- dégagé in-situ dans sa fouille ;
- séparé du reste de l'installation ;
- mis en pièces dans le caisson ;
- placé dans un conteneur entreposé dans le caisson ;
- évacué hors du caisson, dans le conteneur.

Par ailleurs, on procède à la mesure de la radioactivité des déblais et de la fouille correspondant au tronçon démantelé et on évacue de la fouille vers une aire de stockage appropriée toute terre dont la radioactivité dépasse un seuil prédéterminé. De façon optionnelle, on procède à un terrassement en vue d'un pré-dégagement des tronçons suivant le tronçon en cours de démantélement, pendant lequel les déblais présentant une radioactivité supérieure au seuil prédéterminé sont stockés de façon temporaire dans ledit caisson avant leur évacuation vers l'aire de stockage.

Selon une variante du procédé de l'invention, on procède à la mise en place ae supports du caisson déplaçable, tels des plots ou un rail de soutènement, au fur et à mesure de l'avancement du démantèlement de l'installation, de part et d'autre de cette dernière. Le caisson est ensuite déplacé, par exemple par grutage. Ce choix de mise en place de supports provisoires tels que des plots est très avantageux à plusieurs titres :
- il permet de positionner avec beaucoup de précision le caisson sur des terrains d'espace ou d'accès réduit et/ou sur des terrains accidentés ;
- il permet de travailler dans la fouille sans risque d'éboulement ;
- il permet une mise en place rapide des supports du caisson et par là-même peu onéreuse.

l'invention concerne également un caisson d'intervention pour mettre en oeuvre dans ses diverses variantes le procédé exposé ci-dessus, le caisson comportant :
- une structure autoporteuse réalisée autour d'un plateau-plancher muni d'une ouverture centrale, la structure supportant divers outils mobiles de levage et/ou de manutention et une enveloppe externe munie d'un sas et/ou d'au moins une fenêtre à capot amovible ;
- un rideau de protection souple disposé autour de l'ouverture centrale pour ceinturer et isoler de l'extérieur une zone de travail dans laquelle est situé le tronçon en cours de démantèlement, la zone étant accessible à partir du caisson ;
- un dispositif de ventilation forcée avec filtre, assurant un confinement dynamique pour épurer l'intérieur du caisson des poussières contaminées.

Selon une variante du caisson conforme à l'invention, le caisson comporte de plus un capot interne amovible recouvrant l'ouverture centrale pour isoler momentanément l'intérieur du caisson de la zone de travail dans laquelle est situé le tronçon en cours de démantèlement. Avantageusement, le caisson comporte également un dispositif d'aspiration avec filtre du type à tête mobile pour capter les poussières dans cette zone. Dans un mode de réalisation particulier de cette variante, les dispositifs de ventilation forcée et d'aspiration sont tels, qu'après mise en place du capot interne amovible, la zone de travail se trouve en dépression par rapport à l'intérieur du caisson et l'intérieur du caisson se trouve lui-même en dépression par rapport à l'air extérieur.

Selon une autre variante du caisson conforme à l'invention, le rideau souple est constitué par un soufflet dont une extrémité est solidarisée aux bords de l'ouverture centrale et dont l'autre extrémité porte un cadre rigide susceptible de recevoir ledit soufflet lorsque celui-ci est en position rétractée. Avantageusement, ce soufflet est manoeuvré en position étendue ou rétracté par un dispositif de relevage à treuil associé au cadre.

Selon encore une autre variante du caisson conforme à l'invention, deux côtés de l'ouverture forment un chemin de roulement pour un chariot suspendu dans l'ouverture. Avantageusement, le chariot porte une pelle hydraulique.

Selon une autre variante de réalisation du caisson conforme à l'invention, le plateau possède une aire d'accueil pour un conteneur accessible à partir d'une fenêtre à capot amovible située de préférence dans la partie formant le toit du caisson et, éventuellement, une aire de travail pour le tronçon en cours de démantèlement. Avantageusement, le plateau comporte également une aire d'accueil pour un conteneur de réception des terres, accessible à partir d'une autre fenêtre à capot amovible située de préférence dans la partie formant le toit du caisson. De façon optionnelle, le caisson comporte une trémie munie d'un casque à ouverture commandée traversant l'enveloppe externe et débouchant au-dessus de l'aire d'accueil du conteneur de réception des terres. Cette trémie accueille de la terre de terrassement contaminée extraite par une pelle hydraulique à godets fermés située à l'extérieur du caisson. Un tel agencement permet le confinement d'une part des débris des installations en cours de démantèlement et d'autre part des terres de fouille et de remblai qui seraient contaminées.

Selon encore une autre variante du caisson conforme à l'invention, le caisson est construit autour de deux demi-coques assemblées de façon démontable de part et d'autre d'un plan médian vertical parallèle de préférence au côté de plus grande dimension du plateau-plancher.

Selon encore une autre variante du caisson conforme à l'invention et utilisable notamment pour le démantèlement d'installations à extension linéaire, l'ouverture centrale présente une forme rectangulaire adaptée pour être positionnée sensiblement en alignement avec le tronçon unitaire à démanteler.

L'invention est maintenant décrite en se référant aux dessins ci-annexés dans lesquels :
- la figure 1 représente une vue de côté d'un premier mode de réalisation d'un caisson selon l'invention en place au-dessus du tronçon à démanteler lui-même vu en coupe transversale ;
- la figure 2 représente un plan schématique vu du dessus (toit enlevé) du caisson illustré à la figure 1 ;
- la figure 3 représente une vue en coupe partielle longitudinale selon la ligne A-A′-A˝-A‴ de la figure 2 du caisson illustré à la figure 1 ; et
- la figure 4 représente une vue en coupe longitudinale d'un second mode de réalisation d'un caisson selon l'invention.

Si l'on considère la figure 1, la référence 10 montre une tranchée ouverte dans le sol S pour dégager des installations à risque de contamination radioactive et éventuellement irradiantes, à grande extension linéaire telles que des conduites, des caniveaux, des gaines, des canalisations, des câbles électriques, etc.. A titre d'exemple non limitatif d'installations désaffectées à démanteler, on a représenté en coupe sur la figure 1 deux conduites métalliques 12 et une gaine en béton 14 constituée d'un élément 16 à section en forme de U dénommé carneau et d'un couvercle 18 formé de dalles jointes (l'intérieur de la gaine 14 étant garni d'autres conduites et canalisations non représentées).

Au-dessus de la tranchée 10 est disposé sur des supports 20 et 22 un caisson d'intervention déplaçable 24 vu de côté par sa face "avant" (c'est-à-dire la face en regard de l'installation à démanteler). Le caisson 24 a sensiblement la forme d'un parallélépipède rectangle d'environ 13 mètres de long sur 5 mètres de large et 4 mètres de hauteur. Ce caisson présente une structure autoporteuse réalisée autour d'un plateau-plancher 26 très résistant fait d'un assemblage de poutrelles d'acier (notamment les poutrelles 25 et 27, et les poutrelles en U, 29 et 31, vues de profil sur la figure 1) et susceptible de supporter, outre des engins de levage et de manutention, des charges importantes de terre et/ou de débris des installations à démanteler.

Le caisson 24 est déplacé et mis en place par une grue mobile (non représentée) par l'intermédiaire d'un double jeu d'élingues "avant" et "arrière", chacun constitué d'élingues hautes 28 solidaires du crochet de la grue et maintenues écartées par un palonnier tubulaire rigide 30, et d'élingues basses 32 disposées comme illustré sur la figure 1 entre le palonnier 30 et le plateau-plancher 26, de chaque côté du caisson 24.

Par ailleurs, le toit 34 porte deux paires de protections verticales 36 dont les ferrures d'extrémité en forme de V sont destinées à recevoir les palonniers 30 au repos et à protéger ainsi le toit 34.

Compte tenu des charges importantes à supporter, il importe de réaliser des supports de caisson robustes et de les mettre en place avec beaucoup de soin. A titre d'exemple non limitatif, la référence 22 représente un rail en béton continu courant le long des conduites à démanteler et la référence 20 représente un plot constitué d'un dé en béton 38 placé au fond de la tranchée ou fouille 10 et d'un pilier d'acier tubulaire 40 réglable en hauteur. Pour parfaire l'équilibrage du caisson 24 sur ses supports 20 et 22, des madriers de bois 42 sont disposés entre les supports et le plancher 26.

La figure 2 illustre une vue schématique du dessus (toit enlevé) du caisson 24 selon l'invention. Ancrés sur le plateau-plancher 26 sont disposés, le long de chaque grand côté du caisson, cinq poteaux 44 (montrés par les sections carrées) de façon à définir dans le caisson quatre modules 41, 43, 45 et 47. Par ailleurs, chaque face "avant" et "arrière" du caisson présente deux poteaux jumeaux accolés 49 ancrés sur le plateau-plancher 26. Les poteaux 44 portent un bardage 46 formant une enveloppe externe rigide et le toit 34. Comme on peut le voir sur la figure 2, les plots 20 sont disposés au droit des poteaux 44 pour assurer un bon transfert de charge. Il est à noter que l'utilisation des plots s'avère bien adaptée dans des chantiers d'accès difficile et où l'espace disponible est limité.

Le plateau 26 comporte une large ouverture centrale allongée 48 de forme sensiblement rectangulaire à la hauteur des modules 43 et 45 et par laquelle les occupants du caisson 24 ont accès aux conduites 12 et à la gaine de béton 14. Pour assurer une bonne protection et une isolation de l'extérieur, les bords de l'ouverture 48 supportent quatre jupes 50 en toile plastique enduite d'une double couche de vinyl (voir les figures 1 et 3). Les quatre jupes 50 forment un confinement statique, sorte de rideau de protection disposé autour de l'ouverture centrale 48 pour ceinturer et isoler de l'extérieur la zone de travail dans laquelle est situé le tronçon en cours de démantèlement.

Le caisson 24 est muni d'un sas logé dans le module 43. Le sas est d'un type à deux compartiments 52 et 54 réalisés par des parois vinyl montées sur tubes et permet les opérations d'entrée/sortie des opérateurs par trois portes schématisées à la figure 2 par trois doubles flèches. La partie du toit en vis-à-vis de chaque module comporte une fenêtre rectangulaire de grande taille 56 fermée de façon étanche par un capot amovible 58. Les fenêtres 56, principalement les fenêtres correspondant aux modules 41 et 47, sont utilisées pour évacuer la terre de la fouille et des conteneurs spéciaux présentés en détail ci-après. Tout l'intérieur du bardage 46 est tapissé d'une double épaisseur de toile vinyl (non représentée) et la ventilation dans le caisson est assurée par un puissant groupe filtrant 60 à fort débit (par exemple, 100 Nm³/h) muni de filtres interchangeables convenablement adaptés pour retenir entre autres les poussières contaminées. Bien entendu, le caisson est équipé d'un appareil de radiocontrôle de type atmosphérique à prélèvement d'air.

Le caisson ici décrit à titre d'exemple non limitatif d'un premier mode de réalisation de l'invention présente une particularité intéressante du point de vue du transport d'un chantier à un autre ; plus exactement le caisson est pré-assemblé en trois sous-ensembles qui sont d'une part le toit 34 et d'autre part deux demi-coques formées chacune de la moitié de la structure autoporteuse munie de son bardage externe 46. Comme on peut le voir sur les figures 1 et 2, les deux demi-coques sont assemblées par des boulons 62 au niveau des poutrelles 29 et 31 et des poteaux jumeaux 49, de part et d'autre d'un plan médian vertical P, P′. Ainsi, les demi-coques structurées autour des deux demi-plateaux sont susceptibles d'être aisément transportées par la route sur remorque.

L'agencement intérieur du caisson est montré sur la figure 2 et, pour partie, sur la figure 3 qui détaille les modules 41 et 43 en coupe longitudinale selon la ligne A, A′,A˝, A‴ de la figure 2. Le module 41 adjacent à la face "avant" du caisson abrite une aire d'accueil pour un conteneur d'acier ou de béton renforcé de fibres 64 destiné à recevoir de la terre contaminée et une aire d'accueil 66 pour l'entrepôt provisoire d'outils, par exemple la double benne-preneuse 68 montrée à la figure 3.

La benne-preneuse 68 est fixée à un palan 70 lui-même associé à un pont-roulant 72 susceptible de se déplacer sur deux rails 74 couvrant tout l'intérieur du caisson et portés par les poteaux 44. Le palan 70 peut être utilisé en combinaison avec la benne-preneuse 68 à fermeture hydraulique pour nettoyer la fouille de la terre contaminée et/ou pour déplacer des charges importantes à l'intérieur du caisson, par exemple le conteneur 64 de réception des terres ou des morceaux de la gaine de béton 14 (dans ce cas, la benne 68 est entreposée provisoirement sur l'aire 66 constituée d'une tôle d'acier à rebord recouverte d'un voile de vinyl interchangeable). Dans sa position usuelle représentée sur les figures 2 et 3, le conteneur 64 de réception des terres est disposé sous la bouche d'une trémie 76 traversant la paroi "avant" du caisson. Cette trémie 76 dont l'entrée externe est contrôlée par un casque 78 à commande hydraulique, permet le stockage temporaire à l'intérieur du caisson de terre contaminée déblayée par la pelle hydraulique orientable à bras extensible 80 ancrée sur une avancée externe 82 du pateau-plancher 26 (sur la figure 2, seule l'assise orientable de la pelle est représentée schématiquement sous la référence 80).

La pelle 80 est équipée d'une benne-preneuse 84 dont les deux godets sont fermés d'une tôle de protection et d'un dispositif hydraulique d'orientation 85 des godets pour les travaux de précision, l'opérateur travaillant à partir d'un tableau de commande 86 disposé à côté d'un groupe générateur de fluide sous pression classique 88.

Si l'on considère à nouveau la figure 2, les modules 43 et 45 du caisson sont principalement occupés par l'ouverture centrale rectangulaire 48 qui, pour des raisons de gain de volume, est décalée par rapport au plan de symétrie P, P′. Toutefois, on peut remarquer que l'ouverture 48 est alignée sur les installations à démanteler, c'est-à-dire la gaine de béton 14 (dont seul le couvercle 18 est visible sur la figure 2) et les conduites en acier 12. Les installations sont ainsi directement accessibles à partir de l'intérieur du caisson. Le module 43 abrite le sas avec ses compartiments 52 et 54 tandis que le module 45 abrite une aire d'accueil 90 pour des morceaux de dimension importante des installations. A titre d'exemple, la figure 2 montre un élément unitaire d'environ 3 mètres (le carneau 92) appartenant à la gaine en béton à démanteler. cet élément appartient au tronçon unitaire T1 en cours de démantèlement et représenté en pointillé sur la figure 2. Comme pour l'aire 66, l'aire d'accueil provisoire ou aire de travail 90 est constituée d'une plaque de tôle d'acier à rebord muni d'un voile de vinyl interchangeable. Pour des raisons de rendement, la longueur de l'ouverture 48 a été choisie légèrement supérieure à deux longueurs de carneau 92 pour correspondre à deux tronçons unitaires à démanteler T1 et T2. Pour terminer la description des modules 43 et 45, un chariot 94 suspendu dans l'ouverture 48 est monté sur deux rails constitués par les poutrelles 96 du plateau-plancher 26 qui définissent les deux grands côtés de l'ouverture 48. Le chariot 94 est susceptible d'accueillir le conteneur 64 de réception des terres (comme illustré en 64a sur les figures 2 et 3) pendant la phase de nettoyage de la fouille 10 et/ou d'autres débris présentant des risques de contamination pendant la phase de démantèlement proprement dite.

Le module 47 abrite essentiellement un conteneur anti-radiation 98 de haute sécurité normalisé en acier pourvu d'un revêtement interne de béton déposé transversalement par rapport au caisson. Ce conteneur 98 est destiné à accueillir les débris des installations après démantèlement. Dans le cas présent, la capacité du conteneur permet la mise en stockage de l'équivalent de quatre tronçons unitaires de trois mètres. Le module 47 abrite également une potence orientable 100 dont le bras 102 porte un palan électrique 104 lui-même susceptible de porter un certain nombre d'outils tels que crochets, pinces auto-serreuses, pince hydraulique, scies, etc.. Cette potence 100 est particulièrement destinée à la manipulation des morceaux du tronçon en cours de démantèlement en vue du chargement du conteneur 98, soit directement, soit après entreposage sur l'aire d'accueil 90. Pour finir, le module 47 abrite une seconde aire d'accueil (non représentée) pour l'entrepôt provisoire des outils, constituée d'une plaque de tôle d'acier à rebord munie d'un voile de vinyl interchangeable.

Comme on peut le constater de la description précédente, l'agencement du caisson est tel que le travail de démantèlement peut être effectué avec de bonnes conditions de protection contre les rayonnements dans un volume relativement restreint. Par ailleurs, on utilise largement l'espace aérien au-dessus de l'installation à démanteler tant pour déplacer le caisson 24 que pour les mouvements d'entrée/sortie du conteneur 64 de réception des terres et du conteneur anti-radiation 98 après dégagement des capots 58 des deux fenêtres 56 correspondant aux modules 41 et 47.

La mise en oeuvre du procédé selon l'invention à l'aide du caisson qui vient d'être décrit est effectuée de la façon suivante : la mise en route du caisson commence par la mise en place d'une série de cinq plots 20 à l'air libre avec un intervalle de 3 mètres et la confection du rail de soutènement 22 de part et d'autre du cheminement des conduites 12 et de la gaine 14 à démanteler.

Comme pour tous les travaux de terrassement et de fouille, les déblais sont systématiquement contrôlés pour permettre leur tri selon le degré de leur radioactivité par unité de poids (mesuré par exemple en Becquerel/kg ou Bq/kg). Ce contrôle est réalisé par des opérateurs en tenue de radio-protection avec l'aide d'appareils portatifs de comptage des désintégrations des radioéléments éventuellement présents. On réalise ainsi une pré-fouille dont la profondeur est déterminée soit :
- par arrêt à 10 cm environ au-dessus des dalles du carneau ;
- par dépassement d'un seuil déterminé (par exemple, 3700 Bq/kg) pour l'activité massique des terres dégagées.

Le caisson 24 est ensuite mis en place au-dessus des premiers tronçons unitaires à démanteler, à l'aide d'une grue, puis convenablement calé sur les plots 20 et le rail 22.

Pour parfaire l'isolation de la zone de travail, on met en place le rideau souple de vinyl 50, ainsi que deux batardeaux à l'"avant" et à I'"arrière" du caisson pour recueillir les eaux de pluie. Seules les eaux récupérées à I'"arrière" du caisson, c'est-à-dire en zone assainie seront rejetées par pompage dans le réseau fluvial après contrôle.

Les conduites 12 et la gaine de béton 14 sont ensuite dégagées in-situ dans leur fouille 10 avec l'aide de la benne intérieure 68. La terre contaminée au-delà d'une certaine activité massique (par exemple, supérieure à 3700 Bq/kg) est alors stockée dans des conteneurs 64 recouverts intérieurement de vinyl. Les dalles formant la couverture 18 de la gaine sont contrôlées et stockées dans le fond du conteneur 98. Ce retrait des dalles est effectué sur une longueur de 3 mètres correspondant à un tronçon unitaire T1 à démanteler (la longueur du tronçon unitaire à démanteler a été choisie à 3 mètres en fonction de la longueur unitaire d'un carneau). La séparation du carneau ainsi dégagé commence par un soulèvement à l'aide de palans et pinces auto-serreuses appropriés, pour permettre la mise en place dans le fond de la fouille 10 d'une tôle de récupération de débris recouverte d'une nappe de vinyl. De façon optionnelle, il est prévu de percer les parois du carneau pour faciliter sa préhension.

Le carneau 92 est alors détaché par découpage à la scie circulaire au niveau du joint de ciment existant entre les carneaux. En cas de besoin, le carneau est coupé à l'aide d'un marteau hydraulique. On procède ensuite à la découpe des éléments garnissant le carneau, tels que des conduites plastiques, et au stockage provisoire de ces débris dans le chariot 94. Il est possible à cet effet d'utiliser un panier (non représenté) en lieu et place du conteneur 64. Le carneau 92 est ensuite enlevé de sa fouille puis déposé sur l'aire d'accueil 90 pour contrôle. Selon le degré de la radioactivité, le carneau sera soit évacué par le toit du caisson directement, soit en cas de contamination décelée (dépassement d'un seuil déterminé de radioactivité massique, par exemple de 3700 Bq/kg) déposé dans le conteneur anti-radiation 98.

L'élimination des conduites métalliques 12 est alors effectuée par tronçon de 3 mètres selon le même principe, avec installation préalable d'un plateau de récupération des débris de sciage. Les tronçons sciés sont également disposés dans le conteneur anti-radiation 98. Lorsque ce conteneur 98 est plein, il est évacué du caisson par grutage au travers du toit 34, puis dirigé vers une zone de stockage appropriée. Dans l'exemple de mise en oeuvre du procédé selon l'invention ici décrit, un conteneur anti-radiation permet d'évacuer les débris correspondant au démantèlement de quatre tronçons unitaires de 3 mètres. A titre de variante, il est possible pour gagner de la place de mettre en pièces le carneau par l'utilisation d'outils appropriés par exemple une pince hydraulique suscpetible de faire éclater les parois du carneau.

On procède enfin au contrôle de la fouille proprement dite (sol et parois). Si l'activité massique mesurée est inférieure à un premier seuil déterminé (par exemple, 37 Bq/kg, la zone et les déblais correspondants sont considérés comme sains et inactifs. Si l'activité massique est supérieure à ce premier seuil et inférieure à un deuxième seuil déterminé (par exemple, 3700 Bq/kg), la terre douteuse est enlevée avec une des bennes à godets pour être transportée vers une décharge surveillée. Enfin, si l'activité massique est supérieure à ce deuxième seuil, la terre contaminée sera enlevée par une des bennes et stockée dans le conteneur 64 de réception des terres. En cas d'utilisation de la benne extérieure, la terre contaminée est acheminée dans le conteneur 64 par la trémie 76.

Le démantèlement du second tronçon T2 est ensuite effectué comme décrit ci-avant. Entre temps, la benne extérieure 80 est utilisée pour le terrassement permettant le pré-dégagement des tronçons suivants et la mise en place des plots 20 à intervalle de 3 mètres (la terre extraite étant contrôlée et triée comme précédemment décrit).

Après contrôle et évacuation des eaux de pluie, il est alors possible de déplacer le caisson par grutage.

Le caisson illustré à la figure 4 montre un autre mode de réalisation d'un caisson d'intervention selon l'invention. Ce caisson, de structure similaire de celle du caisson déjà décrit en référence aux figures 1 à 3, ne sera pas décrit complètement en détail. En particulier, les éléments semblables ou équivalents dans les deux caissons porteront le même numéro de référence augmenté de 100. Seules les modifications et/ou ajouts techniques apportés au caisson de la figure 4 seront décrits en détail. D'une façon générale, les modifications et/ou ajouts ont pour but d'améliorer encore la protection contre la contamination lors des opérations de démantèlement.

Si l'on considère la figure 4, le caisson selon l'invention 124 (représenté en coupe longitudinale médiane) comporte un plateau-plancher 126 renforcé porté par les piliers 40, 42 par l'intermédiaire de traverses de soutènement 210 (représentées en section transversale). Cette disposition permet d'accroître l'espacement entre les piliers 40. A titre de variante, les traverses de soutènement sont posées sur des longrines (non représentées) mises en place de chaque côté de la fouille. Le plateau-plancher 126 présente une ouverture centrale 148 bordée par deux poutrelles 196 servant de rails au chariot 194. Ce chariot 194 a été également renforcé pour porter une pelle hydraulique 180 à grand allongement et dont les godets 184 sont amovibles pour être remplacés lors de certaines opérations par d'autres outils adéquats. La pelle 180 est ainsi mobile avec le chariot 194 dans l'ouverture 148 pour déposer de la terre prise en fond de fouille 10 dans le conteneur 64 (la référence 180a montre la pelle dans une autre position de travail).

Comme précédemment, le conteneur acier-béton 98 est disposé à l'autre extrémité du caisson 124 pour être évacué par la fenêtre 156 de la tranche 147.

Le rideau souple de protection 150, destiné à isoler la zone de travail dans la fouille de l'extérieur, est constitué par un soufflet de vinyl épais dont une extrémité est solidarisée avec le bord de l'ouverture centrale 148 et dont l'autre extrémité porte un cadre rigide 212 muni d'une gouttière destinée à recevoir le soufflet lorsque celui-ci est en position rétractée (rideau relevé). Le rideau 150 est manoeuvré en position étendue ou rétractée (rideau baissé ou relevé) par un dispositif de relevage à treuil dont on ne voit, sur la figure 4, que les courroies de manoeuvre 216. Pour parfaire la protection contre la contamination, le rideau 150 est doublé intérieurement d'une double épaisseur de vinyl (non représenté).

De façon déjà présentée pour le caisson 24, le caisson 124 comporte une enveloppe externe rigide formée des poteaux 144 et d'un bardage 146 doublé de vinyl et un toit 134 muni des fenêtres 156. Les poteaux 144 portent les deux rails 174 sur lesquels un pont-roulant 172, porteur d'un palan 170, est susceptible de se déplacer. Par ailleurs, le caisson 124 comporte un système de double sas (non représenté) semblable à celui (52, 54) décrit en référence au caisson 24. D'une façon générale, le plan d'occupation du plancher 126 est (sauf mention particulière) sensiblement identique à celui du plancher 26 du caisson 24 illustré à la figure 2. Par ailleurs, le caisson 124 est également assemblé à partir de deux demi-coques boulonnées selon l'agencement décrit pour le caisson 24.

La zone de travail 217 de la fouille 10, dans laquelle est situé le tronçon en cours de démantèlement, est isolée momentanément de l'intérieur 219 du caisson 124 par un capot interne amovible 218 recouvrant l'ouverture centrale 148 et constitué par des panneaux 220 en aluminium recouverts d'une protection de vinyl et posés sur une cloison interne 222 ceinturant l'ouverture 148. Cette cloison 222 porte un éclairage 224.

La collecte des poussières contaminées est réalisée par deux systèmes indépendants de purification de l'air ambiant dans le caisson 124 et dans la zone de travail présentant chacun leur batterie de filtres disposés à l'intérieur du caisson. Les systèmes qui ne sont pas illustrés sur la figure 4 se composent d'un système de ventilation forcé analogue à celui décrit sous la référence 60 pour le caisson 24 et un dispositif d'aspiration à tête mobile susceptible d'être placé au voisinage immédiat des éléments en cours de démantèlement (gaine de béton 14 ou conduites 12).

Ces systèmes de purification présentent un débit d'air moyen de l'ordre de 100 Nm³/h. Leurs caractéristiques de travail sont telles que, lorsque le capot 218 amovible est en place (capot fermé), la zone de travail 217 se trouve en dépression par rapport à l'intérieur du caisson 219, lui-même en dépression par rapport à l'extérieur (air atmosphérique).

La mise en oeuvre du procédé selon l'invention avec le caisson 124 est semblable à celle décrite avec le caisson 24. Toutefois, le capot 218 permet un confinement amélioré des débris contaminés et une protection accrue pour les occupants du caisson. D'une façon générale, on cherche à exécuter le plus possible de travaux de démantèlement lorsque le capot interne 218 est en place sur la cloison 222 pour assurer sa fonction d'isolation. Il en est ainsi pour les découpes et le préconditionnement sous vinyl des débris des conduites, des dalles et du carneau.

Bien entendu, l'invention n'est pas limitée par le caractère linéaire des installations à démanteler, ici décrites à titre d'exemple ; en particulier le procédé selon l'invention peut être utilisé pour le démantèlement d'autres types de constructions avec une éventuelle adaptation du caisson aux spécificités du chantier à réaliser.

## Revendications

1. Procédé de démantèlement d'une installation, à risque de contamination (12, 14) et éventuellement irradiante, selon lequel le démantèlement est effectué par tronçon unitaire (T1, T2) de l'installation, sous couvert d'un caisson d'intervention déplaçable (24) placé au-dessus du tronçon à démanteler (T1, T2), caractérisé en ce que, l'installation étant enterrée hors abri, le tronçon à démanteler (T1) est, après mise en place du caisson (24, 124), successivement :
- entouré d'une enveloppe de protection (50, 150) ;
- dégagé in-situ dans sa fouille (10) ;
- séparé du reste de l'installation ;
- mis en pièces dans le caisson (24, 124) ;
- placé dans un conteneur (98) entreposé dans le caisson ;
- évacué hors du caisson, dans le conteneur (98).

2. Procédé selon la revendication 1, caractérisé en ce qu'on procède à la mesure de la radioactivité des déblais et de la fouille (10) correspondant au tronçon démantelé (T1), et on évacue de la fouille vers une aire de stockage appropriée toute terre dont la radioactivité dépasse un seuil prédéterminé.

3. Procédé selon la revendication 2, caractérisé en ce qu'on procède à un terrassement en vue d'un pré-dégagement des tronçons suivant le tronçon en cours de démantèlement (T1, T2), pendant lequel les déblais présentant une raaioactivité supérieure au seuil prédéterminé sont stockés de façon temporaire dans ledit caisson avant leur évacuation vers l'aire de stockage.

4. Procédé selon l'une quelconque des revendications précédentes, caractérisé en ce que l'on procède à la mise en place de supports du caisson déplaçable, tels des plots (20) ou un rail de soutènement (22), au fur et à mesure de l'avancement du démantèlement de l'installation (12, 14), de part et d'autre de cette installation (12, 14).

5. Procédé selon la revendication 4, caractérisé en ce que le caisson (24, 124) est déplacé par grutage.

6. Procédé selon l'une quelconque des revendications précédentes, caractérisé en ce qu'il est utilisé pour le démantèlement d'une installation à extension linéaire, notamment de conduites désaffectées éventuellement protégées d'une gaine en béton (14).

7. Caisson d'intervention pour mettre en oeuvre le procédé selon l'une quelconque des revendications précédentes, caractérisé en ce qu'il comporte :
- une structure autoporteuse (26-44-49, 126-144) réalisée autour d'un plateau-plancher (26, 126) muni d'une ouverture centrale (48, 148), ladite structure supportant aivers outils mobiles de levage et/ou de manutention (70, 104, 170) et une enveloppe externe (46, 146) munie d'un sas (52, 54) et/ou d'au moins une fenêtre (56, 156) à capot mobile (58) ;
- un rideau de protection souple (50,150) disposé autour de l'ouverture centrale (48,148) pour ceinturer et isoler de l'extérieur une zone de travail dans laquelle est situé le tronçon (T1, T2) en cours de démantèlement, ladite zone étant accessible à partir du caisson ;
- un dispositif de ventilation forcée (60) avec filtre, assurant un confinement dynamique pour épurer l'intérieur du caisson des poussières contaminées.

8. Caisson selon la revendication 7, caractérisé en ce qu'il comporte de plus un capot interne amovible (218) recouvrant l'ouverture centrale (148) pour isoler momentanément l'intérieur (219) du caisson de la zone de travail (217) dans laquelle est situé le tronçon en cours de démantèlement.

9. Caisson selon l'une quelconque des revendications 7 et 8, caractérisé en ce qu'il comporte un dispositif d'aspiration avec filtre du type à tête mobile pour capter les poussières contaminées dans ladite zone de travail.

10. Caisson selon les revendications 7 et 9 prises en combinaison, caractérisé en ce que les dispositifs de ventilation forcée et d'aspiration sont tels qu'après mise en place du capot interne amovible (218), la zone de travail (217) se trouve en dépression par rapport à l'intérieur (219) du caisson et l'intérieur (219) du caisson se trouve en dépression par rapport à l'air extérieur.

11. Caisson selon l'une quelconque des revendications 7 à 10, caractérisé en ce que ledit rideau souple (150) est constitué par un soufflet dont une extrémité est solidarisée aux bords de l'ouverture centrale (148) et dont l'autre extrémité porte un cadre rigide (212, 214) susceptible de recevoir ledit soufflet (150) lorsque celui-ci est en position rétractée.

12. Caisson selon la revendication 11, caractérisé en ce que ledit soufflet est manoeuvré en position étendue ou rétractée par un dispositif de relevage à treuil associé audit cadre (216).

13. Caisson selon l'une quelconque des revendications 7 à 12, caractérisé en ce que ledit plateau (26) possède une aire d'accueil pour un conteneur (98) accessible à partir d'une fenêtre (56, 156) à capot amovible (58) située de préférence dans la partie formant le toit (34, 134) du caisson et éventuellement une aire de travail (90) pour le tronçon (92) en cours de démantèlement.

14. Caisson selon l'une quelconque des revendications 7 à 13, caractérisé en ce qu'il comporte un pont-roulant (72, 172) mobile au-dessus du plateau et adapté de façon optionnelle pour porter une benne à fermeture hydraulique (68).

15. Caisson selon l'une quelconque des revendications 7 à 14, caractérisé en ce qu'il comporte une potence orientable (100) équipée d'un palan (104).

16. Caisson selon l'une quelconque des revendications 7 à 15, caractérisé en ce que ledit plateau (26, 126) comporte une aire d'accueil pour un conteneur (64) de réception des terres, accessible à partir d'une seconde fenêtre (56, 156) à capot amovible (58) située de préférence dans la partie formant le toit (34, 134) du caisson.

17. Caisson selon la revendication 16, caractérisé en ce qu'il comporte une trémie (76) munie d'un casque à ouverture commandée (78) traversant ladite enveloppe externe (46) et débouchant au-dessus de l'aire d'accueil du conteneur (64) de réception des terres.

18. Caisson selon l'une quelconque des revendications 7 à 17, caractérisé en ce que ledit plateau comporte une avancée externe (82) sur laquelle est montée une pelle hydraulique (80) à godets fermés (84).

19. Caisson selon l'une quelconque des revendications 7 à 18, caractérise en ce que deux côtés de l'ouverture centrale (48, 148) forment un chemin de roulement (96, 196) pour un chariot (94, 194) suspendu dans ladite ouverture centrale.

20. Caisson selon la revendication 19, caractérisé en ce que ledit chariot (194) porte une pelle hydraulique (180).

21. Caisson selon l'une quelconque des revendications 7 à 20, caractérisé en ce qu'il est construit autour de deux demi-coques assemblées de façon démontable de part et d'autre d'un plan médian vertical (P,P') parallèle de préférence aux côtés de plus grande dimension du plateau-plancher (26, 126).

22. Caisson selon l'une quelconque des revendications 7 à 21, utilisable notamment pour le démantèlement d'installations à extension linéaire (12, 14), caractérisé en ce que l'ouverture centrale (48, 148) présente une forme rectangulaire adaptée pour être positionnée sensiblement en alignement avec le tronçon (T1, T2) à démanteler.

## Patentansprüche

1. Verfahren zum Abbauen einer Anlage mit Kontaminationsgefahr (12, 14) und eventuell strahlend, nach dem der Abbau in Einheitsabschnitten (T1, T2) der Anlage durchgeführt wird, abgedeckt durch eine verschiebbare Interventionskiste (24), angeordnet über dem abzubauenden Abschnitt (T1, T2),
**dadurch gekennzeichnet**, daß die Anlage außerhalb der Schutzeinschließung bzw. ungeschützt begraben ist, wobei das abzubauende Teilstück (T1) nach Anbringen der Kiste (24, 124) nacheinander:
- mit einer Schutzhülle (50, 150) umgeben wird;
- in situ in seiner Grube (10) freigelegt wird;
- vom Rest der Anlage getrennt wird;
- in der Kiste (24, 124) zerstückelt wird;
- in einem in der Kiste lagerndem Behälter (98) untergebracht wird;
- in dem Behälter (98) aus der Kiste entfernt wird.

2. Verfahren nach Anspruch 1, dadurch gekennzeichnet, daß man eine Messung der Radioaktivität des Abtrags und der dem abgebauten Abschnitt (T1) entsprechenden Grube (10) vornimmt, und daß man die ganze Erde, deren Radioaktivität eine vorher festgelegte Schwelle überschreitet, aus der Grube entfernt, zu einem geeigneten Lagerbereich.

3. Verfahren nach Anspruch 2, dadurch gekennzeichnet, daß man einen Erdaushub vornimmt hinsichtlich einer Vorfreilegung der Abschnitte, die dem Abschnitt folgen, der gerade abgebaut wird (T1, T2), während dem die Abträge, die eine höhere Radioaktivität aufweisen als die vorher festgelegte Schwelle, vor ihrer Entleerung in den Lagerbereich vorübergehend in der genannten Kiste gelagert werden.

4. Verfahren nach einem der vorhergehenden Ansprüche, dadurch gekennzeichnet, daß man in dem Maße, wie der Abbau der Anlage (12, 14) fortschreitet, auf beiden Seiten dieser Anlage (12, 14) Träger der verschiebbaren Kiste anbringt, wie etwa Stützpunkte (20) oder eine Stützschiene (22).

5. Verfahren nach Anspruch 4, dadurch gekennzeichnet, daß die Kiste (24, 124) mittels Kran versetzt wird.

6. Verfahren nach einem der vorhergehenden Ansprüche, dadurch gekennzeichnet, daß es verwendet wird für den Abbau einer Anlage mit linearer Ausdehnung, vor allem stillgelegte Leitungen, eventuell geschützt durch eine Betonhülle.

7. Interventionskiste zur Durchführung des Verfahrens nach einem der vorhergehenden Ansprüche, dadurch gekennzeichnet, daß sie umfaßt:
- eine selbsttragende Struktur (26-44-49, 126-144), ausgeführt um eine Bodenplatte (26, 126) herum, versehen mit einer zentralen Öffnung (48, 148), wobei die genannte Struktur diverse bewegliche Hebe- und/oder Handhabungswerkzeuge (70, 104, 170) trägt und eine Außenhülle (46, 146), versehen mit einer Schleuse (52, 54) und/oder wenigstens einem Fenster (56, 156) mit beweglicher Haube (58);
- einen biegsamen Schutzvorhang (50, 150), angeordnet um die zentrale Öffnung (48, 148) herum, um eine Arbeitszone einzuschließen und nach außen zu isolieren, in der sich der im Abbau befindliche Abschnitt (T1, T2) befindet, wobei die genannte Zone aus der Kiste zugänglich ist;
- eine Zwangsventilationseinrichtung (60) mit Filter, eine dynamische Einschließung gewährleistend, um das Innere der Kiste von kontaminierten Stäuben zu reinigen.

8. Kiste nach Anspruch 7, dadurch gekennzeichnet, daß sie außerdem eine abnehmbare Haube (218) umfaßt, die die zentrale Öffnung (148) abdeckt, um momentan das Innere (219) der Kiste von der Arbeitszone (217) zu trennen, in der sich der Abschnitt befindet, der gerade abgebaut wird.

9. Kiste nach einem der Ansprüche 7 und 8, dadurch gekennzeichnet, daß sie eine Absaugeinrichtung mit Filter der Bauart mit beweglichem Kopf umfaßt, um in der genannten Arbeitszone die kontaminierten Stäube einzufangen.

10. Kiste nach den Ansprüchen 7 und 9 zusammengenommen, dadurch gekennzeichnet, daß die Zwangsventilations- und die Absaugeinrichtung derartig sind, daß nach dem Anbringen der inneren, abnehmbaren Haube (218) in der Arbeitszone (217) Unterdruck herrscht in bezug auf das Innere (219) der Kiste, und im Inneren (219) der Kiste Unterdruck herrscht in bezug auf die Außenluft.

11. Kiste nach einem der Ansprüche 7 bis 10, dadurch gekennzeichnet, daß der sogenannte biegsame Vorhang (150) gebildet wird durch einen Balg, dessen eines Ende fest verbunden ist mit den Rändern der zentralen Öffnung (148), und dessen anderes Ende einen steifen Rahmen (212, 214) trägt, der den genannten Balg (150) aufnehmen kann, wenn dieser in zurückgezogener Stellung ist.

12. Kiste nach Anspruch 11, dadurch gekennzeichnet, daß der genannte Balg durch eine mit dem Rahmen (216) verbundene Winden-Hebeeinrichtung in seine gestreckte oder zurückgezogene Stellung gebracht wird.

13. Kiste nach einem der Ansprüche 7 bis 12, dadurch gekennzeichnet, daß die genannte Platte (26) eine Abstellfläche für einen Behälter (98) aufweist, zugänglich von einem Fenster (56, 156) mit abnehmbarer Haube (58), vorzugsweise in dem Teil befindlich, der das Dach (34, 134) der Kiste bildet und eventuell eine Arbeitsfläche (90) für den Abschnitt (92), der gerade abgebaut wird.

14. Kiste nach einem der Ansprüche 7 bis 13, dadurch gekennzeichnet, daß sie eine Rollbrücke (72, 172) umfaßt, beweglich über der Platte und wahlweise adaptiert, um einen Greifkübel mit Hydraulikverschluß (68) zu tragen.

15. Kiste nach einem der Ansprüche 7 bis 14, dadurch gekennzeichnet, daß sie einen drehbaren Auslegerarm (100) umfaßt, ausgestattet mit einem Flaschenzug (104).

16. Kiste nach einem der Ansprüche 7 bis 15, dadurch gekennzeichnet, daß die genannte Platte (26, 126) eine Abstellfläche für einen Erdaufnahmebehälter (64) umfaßt, zugänglich von einem zweiten Fenster (56, 156) mit abnehmbarer Haube (58), vorzugsweise in dem das Dach (34, 134) bildenden Teil der Kiste befindlich.

17. Kiste nach Anspruch 16, dadurch gekennzeichnet, daß sie einen Trichter (76) umfaßt, versehen mit einem Aufsatz mit gesteuerter Öffnung (78), die genannte Außenhülle (46) durchquerend und über der Abstellfläche des Erdaufnahmebehälters (64) mündend.

18. Kiste nach einem der Ansprüche 7 bis 17, dadurch gekennzeichnet, daß die genannte Platte ein äußeres Ende (82) umfaßt, auf das ein Hydraulikbagger (80) mit geschlossenen Kübeln (84) montiert ist.

19. Kiste nach einem der Ansprüche 7 bis 18, dadurch gekennzeichnet, daß zwei Seiten der zentralen Öffnung (48, 148) einen Rollweg (96, 196) bilden für einen in der genannten zentralen Öffnung hängenden Wagen (94, 194).

20. Kiste nach Anspruch 19, dadurch gekennzeichnet, daß der genannte Wagen (194) einen Hydraulikbagger (180) trägt.

21. Kiste nach einem der Ansprüche 7 bis 20, dadurch gekennzeichnet, daß sie um zwei Halbschalen herum gebaut ist, demontierbar zusammengesetzt zu beiden Seiten einer vertikalen Mittelebene (P,P′), vorzugsweise parallel zu den Seiten der Bodenplatte (26, 126), die die größere Abmessung aufweisen.

22. Kiste nach einem der Ansprüche 7 bis 21, verwendbar vor allem für den Abbau von Anlagen mit linearer Ausdehnung (12, 14), dadurch gekennzeichnet, daß die zentrale Öffnung (48, 148) eine angepaßte rechteckige Form aufweist, die positioniert werden kann, um im wesentlichen mit dem abzubauenden Abschnitt (T1, T2) zu fluchten.

## Claims

1. Process for dismantling an installation (12, 14) having a possible risk of contamination and possibly of an irradiating nature, according to which dismantling takes place by unitary installation section (T1, T2), under the cover of a displaceable intervention vessel (24) placed above the section (T1, T2) to be dismantled, characterized in that the installation is buried in unsheltered form after the vessel (24, 124) is put into place, the section (T1) to be dismantled is sucessively:
- surrounded by a protective envelope (50, 150); then
- disengaged on site in its trench (10);
- separated from the rest of the equipment;
- put into the vessel (24, 124) in pieces;
- placed in a container (98) that is in the vessel;
- evacuated from the vessel in the container (98).

2. Process according to claim 1, characterized in that the radioactivity of the waste and the ditch (10) of the dismantled section (T1) is measured and any earth whose radioactivity exceeds a predetermined threshold is evacuated from the ditch to an appropriate storage area.

3. Process according to claim 2, characterized in that there is terracing for releasing the sections after the section (T1, T2) being dismantled, during which any waste with a radioactivity above a predetermined threshold is stored temporarily in said vessel before it is evacuated to the storage area.

4. Process according to any one of the preceding claims, characterized in that the work is done with the equipment on the moving vessel supports, such as blocks (20) or a supporting rail (22), as the equipment (12, 14) is dismantled on both sides of this equipment (12, 14).

5. Process according to claim 4, characterized in that the vessel (24, 124) is moved by crane.

6. Process according to any one of the preceding claims, characterized in that this process is used for dismantling equipment that extends linearly, particularly off-line pipes that may be protected by concrete sheathing (14).

7. Intervention vessel for performing the process according to any one of the preceding claims, characterized in that it comprises:
- a self-supporting structure (26-44-49, 126-144) built around a deck (26, 126) equipped with a central opening (48, 148), said structure supporting various mobile lifting equipment and/or handling equipment (70, 104, 170) and an outside envelope (46, 146) equipped with a lock chamber (52, 54) and/or at least one window (56, 156) with a mobile cover (58);
- a flexible protective curtain (50, 150) around the central opening (48, 148) to surround and insulate from the outside a work area in which the section (T1, T2) being dismantled is located, said area being accessible from the vessel;
- a forced ventilation system (60) with filter, ensuring dynamic confinement to clean the inside of the vessel of contaminated dust.

8. Vessel according to claim 7, characterized in that a moving inside cover (218) covers the central opening (148) to insulate the inside (219) of the vessel for a certain period of time from the work area (217) in which the section being dismantled is located.

9. Vessel according to either of the claims 7 and 8, characterized in that it has a suction device with a filter having a moving head to pick up the contaminated dust is placed in said work area.

10. Vessel according to claims 7 and 9, in combination, characterized in that the forced ventilation and suction devices are such that after the detachable inside head (218) is installed, the work area is placed under vacuum in relation to the inside (219) of the vessel and the inside (219) of the vessel is under vacuum in relation to the outside air.

11. Vessel according to any one of the claims 7 to 10, characterized in that said flexible curtain (150) is composed of a bellows, one end of which is joined to the edges of the central opening (148) and the other end of which has a rigid frame (212, 214) that can take said bellows (150) when it is retracted.

12. Vessel according to claim 11, characterized in that said bellows is manoeuvred in extended or retracted position by a winch lifting device associated with said frame (216).

13. Vessel according to any one of the claims 7 to 12, characterized in that said deck (26) has a holding area for a container (98) accessible from a window (50, 150) with a detachable hood (58) located preferably in the part forming the roof (34, 134) of the vessel and possibly a work area (90) for the section (92) being dismantled.

14. Vessel according to any one of the claims 7 to 13, characterized in that a mobile rolling bridge (72, 172) is placed above the deck and adapted optionally to carry a hydraulic closing bucket (68).

15. Vessel according to any one of the claims 7 to 14, characterized in that it has an adjustable bracket crane (100) equipped with a block and tackle (104).

16. Vessel according to any one of the claims 7 to 15, characterized in that said deck (26, 126) has a holding area for a container (64) to take soil, accessible from a second window (56, 156) with a detachable hood (58) located preferably in the part forming the roof (34, 134) of the vessel.

17. Vessel according to claim 16, characterized in that there is a hopper (76) equipped with a controlled opening helmet (18) crossing said external envelope (48) and opening above the holding area of the soil container (64).

18. Vessel according to any one of the claims 7 to 17, characterized in that said deck includes an outside head (82) on which a closed bucket (84) hydraulic scoop (80) is mounted.

19. Vessel according to any one of the claims 7 to 18, characterized in that two sides of the central opening (48, 148) form a patch for a cart (94, 194) suspended in said central opening.

20. Vessel according to claim 19, characterized in that said cart (194) has a hydraulic scoop (180).

21. Vessel according to any one of the claims 7 to 20, characterized in that it is built around two half shells assembled so they can be disassembled on both sides of a vertical median plane (P, P′) preferably parallel to the largest sides of the deck (26, 126).

22. Vessel according to any one of the claims 7 to 21, usable especially for dismantling equipment (12, 14) that extends in a straight line, characterized in that the central opening (48, 148) has a rectangular shape adapted to be positioned substantially in alignment with the section (T1, T2) to be dismantled.
